# EUROPÄISCHE PATENTSCHRIFT

(11) **EP 0 818 395 B1**
(45) Veröffentlichungstag und Bekanntmachung des Hinweises auf die Patenterteilung: **17.09.2003**
(21) Anmeldenummer: 97111444.2
(22) Anmeldetag: 07.07.1997
(51) Int. Cl.: B65D 41/16

(54) **Behälter mit einer mittels einer Kappe verschliessbaren Auslasskanüle aus Kunststoff**
Container with a plastic dispensing nozzle closed by a cap
Récipient avec buse de distribution en matière plastique, fermée par un capuchon

(30) Priorität: 13.07.1996 DE 19628384
(43) Veröffentlichungstag der Anmeldung: 14.01.1998
(73) Patentinhaber: KERPLAS NEUENBURG GMBH KUNSTSTOFFVERPACKUNGEN, D-79395 Neuenburg (DE)
(72) Erfinder: Birmelin, Uwe, 79424 Auggen (DE)
(74) Vertreter: Patent- und Rechtsanwaltssozietät, Maucher, Börjes & Kollegen

(56) Entgegenhaltungen:
- EP-A- 0 192 011
- WO-A-91/12198
- DE-U- 9 408 612

## Beschreibung

Die Erfindung betrifft einen Behälter mit einer mittels einer Kappe verschließbaren Auslaßkanüle aus Kunststoff, wobei die Kappe an ihrer Innenseite - insbesondere an ihrem in Gebrauchsstellung der Mündung abgewandten Rand ihrer Verschlußseite - eine nach innen ragende, umlaufende Querschnitts- oder Durchmesserverkleinerung hat, die mit der Außenseite der Kanüle in Verschlußstellung eine Dichtung bildet.

Ein derartiger Behälter ist als Tube aus DE 94 08 612 U1 bereits bekannt. Bei diesem als Tube ausgebildeten Behälter ist dabei vorgesehen, daß sich die an der Innenseite der Kappe befindliche Durchmesserverkleinerung zur Bildung einer Klemmdichtung elastisch etwas in die glatte Außenseite der Auslaßkanüle eindrückt, um einen guten Kraftschluß zu bilden. Beim Transportieren solcher Behälter, zum Beispiel während ihres Befüllens, Bedruckens usw., kann eine solche auf Reibung beruhende Verbindung unter Umständen überlastet werden, so daß sich die Kappe lösen kann, insbesondere dann, wenn die Auslaßkanüle wie in dem vorbekannten Fall eine zu ihrer Auslaßöffnung hin konische Verjüngung aufweist. Durch ein solches ungewolltes Öffnen kann der Behälter vor allem dann nutzlos werden, wenn dies nach einem Füllvorgang geschieht. Außerdem wird dann seine Umgebung verschmutzt.

Auch beim späteren Gebrauch, zum Beispiel nach einer teilweisen Entleerung des Behälters ist ein solcher kraftschlüssiger Verschluß nicht immer ausreichend und davon abhängig, ob der Benutzer die Kappe genügend fest auf die Auslaßkanüle drückt.

Es ist deshalb auch bereits bekannt, bei solchen Behältern Schraubverschlüsse vorzusehen, bei denen die aus dem Kraftschluß herrührenden Probleme durch einen Formschluß mit Hilfe des Gewindes vermieden werden. Diese verursachen jedoch eine erheblich aufwendigere Herstellung.

Es sind deshalb auch schon Schnappverschlüsse bekannt geworden, bei denen eine Durchmesserverkleinerung der Verschlußkappe in eine vorgeformte Ringnut der Auslaßkanüle in Schließstellung eingerastet werden kann. Dies bedeutet jedoch ebenfalls einen erheblichen Herstellungsaufwand bei der Fertigung des Behälters mit seiner Auslaßkanüle, weil eine sehr komplizierte Spritzgießform und vor allem eine aufwendige Entformung erforderlich sind, um einen solchen Behälter aus Kunststoff spritzen zu können.

Es besteht deshalb die Aufgabe, einen Behälter der eingangs genannten Art zu schaffen, bei welchem die Vorteile einer auf eine glatte Auslaßkanüle oder Mündung aufsteckbaren Kappe und insbesondere die Herstellungsvorteile einer solchen glatten Auslaßkanüle erhalten bleiben, trotzdem aber beim Wiederverschließen ein Formschluß zwischen Auslaßkanüle und Kappe vorhanden ist, ohne daß ein Gewinde oder eine beim Spritzgießen vorgeformte Ringnut an der Auslaßkanüle angeordnet wird.

Die Lösung dieser scheinbar widersprüchlichen Aufgabe besteht darin, daß die Härte des Werkstoffes und/oder die Dicke der Wandung der Kappe zumindest im Bereich der Durchmesserverkleinerung größer als die der Auslaßkanüle in diesem Bereich ist, in welchem die Durchmesserverkleinerung in Gebrauchsstellung unter Schließdruck anliegt, und daß zumindest die Auslaßkanüle aus einem unter Druck kaltfließenden Kunststoff besteht, so daß die Querschnitts- oder Durchmesserverkleinerung an der Außenseite der Kanüle eine bleibende Rille oder Ringnut ausbildet.

Durch eine solche Werkstoffwahl und/oder Abmessungsanordnung kann erreicht werden, daß die Kappe auf die zunächst glatte Außenseite der Auslaßkanüle aufgesteckt werden kann, wobei sich die Durchmesserverkleinerung in Schließstellung in die Außenseite zunächst elastisch eindrückt. Da die Auslaßkanüle erfindungsgemäß aus einem unter Druck kaltfließenden Kunststoff besteht, wird der Kunststoff von dieser Eindrückstelle aus nach beiden Seiten, also auch in das Innere der Kappe "fließen" und nach einer gewissen Zeit eine gewünschte bleibende Rille oder Ringnut an der Stelle erzeugen oder bilden, wo sich die Durchmesserverkleinerung befindet, so daß diese dann später beim Wiederverschließen immer wieder in diese durch sie selbst gebildete Ringnut einrasten kann. Somit kann ohne aufwendige Gewindeanordnungen und ohne komplizierte Werkzeuge eine Auslaßkanüle mit einer auch formschlüssigen Rastverbindung für die Kappe nur durch eine entsprechende Formgebung und Werkstoffwahl von Auslaßkanüle und Kappe gebildet werden. Es muß lediglich nach der Fertigung darauf geachtet werden, daß die Kappe eine gewisse Zeit in Schließstellung bleibt.

Günstig ist es, wenn die Durchmesserverkleinerung ein Ringvorsprung ist, dessen Querschnitt sich zur Kappenmitte oder zum Kappeninneren hin verjüngt und dessen innenliegender Rand kleinsten Durchmessers insbesondere als Kante ausgebildet ist. Dadurch entsteht beim ersten Aufstecken der Kappe auf die Auslaßkanüle an dieser Kante ein entsprechend starker Druck, der zu dem Kaltfluß des Kanülenwerkstoffes führt, so daß solcher Werkstoff auch etwas in die Kappe selbst fließt und die gewünschte Hinterschneidung mit der Durchmesserverkleinerung bildet. Eine im Anlagebereich möglichst schmalbemessene Durchmesserverkleinerung übtaufgrundder Klemmkraft einen entsprechend größeren Flächendruck an der Berührstelle aus, der das gewünschte Kaltfließen begünstigt.

Der die Durchmesserverkleinerung bildende Ringvorsprung kann im Querschnitt gesehen beidseits der auf seinem kleinsten Umfang angeordneten Kante schräge, gegebenenfalls gekrümmte Übergangsflächen aufweisen. Einerseits ergibt sich durch diese schrägen Flächen die gewünschte Kante im Bereich des kleinsten Innendurchmessers des Ringvorsprunges und andererseits erleichtern diese Schrägflächen später sowohl das Aufstecken als auch das Abziehen der Verschlußkappe, wobei jeweils der der Ringnut benachbarte, durch den kaltfließenden Werkstoff gebildete Wulst zu überwinden ist. Der dabei. vorstehend genannte Querschnitt wird durch eine Querschnittsebene gebildet, die eine Durchmesserebene der Kappe darstellt.

Die Kanüle oder dergleichen Auslaß des Behälters kann durch die ringförmige Durchmesserverkleinerung elastisch und durch eine gewisse zeitliche Einwirkung in Schließstellung plastisch verformbar sein. Beim ersten Aufstecken der Kappe kann somit die Durchmesserverkleinerung zunächst einen Bereich der Auslaßkanüle erreichen, der ohne die elastische Verformung eine größere Außenabmessung beziehungsweise einen größeren Außendurchmesser hat, als es dem kleinsten Innendurchmesser der Durchmesser- oder Querschnittsverkleinerung der Kappe entspricht. Durch den dabei entstehenden Druck aufgrund der Rückstellkraft der elastisch verformten Kanüle wird deren Werkstoff zu einem Kaltfließ-Vorgang gebracht, so daß die elastische in eine plastische Verformung übergeht, wenn die Kappe genügend lang einwirkt.

Dabei ist es günstig, wenn die Außenseite der Auslaßkanüle etwas konisch von der Mündung zu dem Behälter hin sich erweiternd ausgebildet ist. Entsprechend gut kann die Kappe aufgeschoben werden.

Die Verschlußkappe kann ebenfalls einen sich im Anschluß an die Durchmesserverkleinerung konischverjüngenden Innen raum haben, dessen Querschnitt in Gebrauchsstellung den der in diesem Bereich von der Kappe umschlossenen Kanüle übertrifft. Somit ist das Einrasten der Durchmesser- oder Querschnittsverkleinerung nicht behindert und der kaltfließende Werkstoff findet innerhalb der Kappe genügend Platz um einen gewissen Wulst bei gleichzeitiger Ausbildung einer Einschnürung an der Durchmesser- oder Querschnittsverkleinerung zu bilden.

Der Querschnitt der Auslaßkanüle und demgemäß auch der Kappe kann kreisförmig oder gegebenenfalls oval, elliptisch oder mehrkantig sein. Bei einer mehrkantigen, ovalen oder elliptischen Querschnittsform ist dann die "Durchmesserverkleinerung" ebenfalls mit einer entsprechenden umlaufenden Kontur gebildet, also in einem solchen Falle eher als Querschnittsverkleinerung anzusehen.

Es wurde schon erwähnt, daß die Werkstoffe für die Auslaßkanüle und die Verschlußkappe von großer Bedeutung für das nachträgliche Bilden einer Rastverbindung in Schließstellung sind. Beispielsweise kann die Auslaßkanüle aus Polypropylen oder Polyäthylen und die Verschlußkappe aus Polystyrol oder POM bestehen und die Auslaßkanüle kann insbesondere einstückig mit dem Behälter, zum Beispiel einer Tube, verbunden sein. Versuche haben gezeigt, daß eine Auslaßkanüle aus Polypropylen oder Polyäthylen die gewünschte Einschnürung und den gewünschten Kaltfluß des Werkstoffes hat, wenn die Verschlußkappe aus Polystyrol oder POM besteht und zusätzlich durch die Durchmesserund Querschnittsverkleinerung gerade dort verstärkt ist, wo der Schließdruck ausgeübt wird. Eventuell wäre aber sogar auch eine Verschlußkappe aus Metall denkbar.

Zur Verbesserung der Handhabung des Behälters kann es vorteilhaft sein, wenn die Kappe an ihrer der Verschlußseite abgewandten Oberseite einen Dorn oder dergleichen spitzen Vorsprung zum Durchstoßen einer vor dem ersten Gebrauch an der Mündung der Auslaßkanüle angeordneten Membran hat und wenn dieser Dorn oder Vorsprung insbesondere von einem an der Kappe abstehenden Zentrierrand mit radialem Abstand umschlossen ist. Dadurch ist es möglich, die Kappe vor der ersten Entleerung des Behälters abzuziehen, umzudrehen und mit dem Dorn in die Membran einzudrücken, um dadurch die Auslaßkanüle erstmalig zu öffnen. Nach einem ersten Entnahmevorgang kann dann die Kappe in ihrer normalen Schließposition wieder auf die Auslaßkanüle aufgedrückt werden, wo sie mit ihrer Durchmesserverkleinerung an der von ihr selbst gebildeten Rille einrastet und dadurch nicht nur einen kraftschlüssigen, sondern auch einen formschlüssigen und dichten Verschluß bildet.

Nachstehend ist ein Ausführungsbeispiel der Erfindung anhand der Zeichnung näher beschrieben. Es zeigt in schematisierter Darstellung:
- Fig.1: einen Längsschnitt des oberen Teiles eines Behälters mit einer Auslaßkanüle und einer darauf aufsetzbaren Verschlußkappe, wobei die linke Hälfte des Längsschnittes die Verschlußkappe in einer Zwischenposition und die rechte Hälfte in Schließstellung zeigt, in der eine Durchmesserverkleinerung eine ursprünglich nicht vorhandene Rille durch Kaltfluß des Kanülenwerkstoffes gebildet hat,
- Fig.2: in vergrößertem Maßstab die an der Verschlußkappe nach innen ragende Durchmesserverkleinerung in Schließstellung, in der sie an der Außenseite der Kanüle eine bleibende Rille oder dergleichen bildet,
- Fig.3: einen Behälter mit einer Auslaßkanüle und einer an deren Mündung vorgesehenen Membran, die mit Hilfe eines an der VerschlußkappeangeordnetenDornesdurchstoßenwird, wobei die Auslaßkanüle die zuvor mit Hilfe der Verschlußkappe bleibend angeformte Ringnut oder Rille hat,
- Fig.4: eine der Figur 1 entsprechende Darstellung, wobei die Auslaßkanüle ein separates, nachträglich mit einem Behälter verbindbares Teil ist.

Ein im ganzen mit 1 bezeichneter Behälter weist eine Auslaßkanüle 2 aus Kunststoff auf, die gemäß den Figuren 1 und 3 einstückig mit dem Behälter verbunden ist, gemäß Figur 4 aber auch nachträglich mit einem dort nicht näher dargestellten Behälter verbunden werden kann.

Zu dem Behälter 1 gehört ferner eine Kappe 3, mit welcher die Auslaßkanüle 2 gemäß Figur 1 und 4 verschließbar ist. Diese Kappe 3 hat an ihrer Innenseite, im Ausführungsbeispiel an ihrem in Gebrauchsstellung der Mündung 4 der Kanüle 3 abgewandten Rand 5 ihrer Verschlußseite, eine nach innen ragende, im Ausführungsbeispiel ringförmig umlaufende Querschnitts- oder Durchmesserverkleinerung 6, die mit der Außenseite der Kanüle 2 in Verschlußstellung gemäß der rechten Darstellung in Figur 1 und 4 eine noch näher zu beschreibende Dichtung bildet.

In beiden Ausführungsbeispielen ist vorgesehen, daß die Härte des Werkstoffes, aus welchem die Kappe 3 besteht, größer als die des Werkstoffes der Auslaßkanüle 2 ist und daß die Auslaßkanüle 2 aus einem unter Druck kaltfließenden Kunststoff besteht. Daraus resultiert, daß beim Aufdrücken der Kappe 3 mit ihrer Durchmesserverkleinerung 6, aus der in Figur 1 links in die in Figur 1 rechts dargestellte Position von der Durchmesserverkleinerung 6 ein Druck auf die Außenseite der Auslaßkanüle 2 ausgeübt wird, der nach einer gewissen Einwirkzeit dazu führt, daß im Bereich der Durchmesserverkleinerung der Werkstoff der Auslaßkanüle 2 durch Kaltfluß nach oben und nach unten etwas verdrängt wird, so daß die in Figur 2 vergrößert dargestellte Rille oder Ringnut 7 entsteht und auch bleibend eingeformt ist, so daß beim späteren Gebrauch die Kappe 3 mit ihrer Durchmesserverkleinerung 6 immer wieder an dieser Ringnut 7 einrasten kann, also nicht nur durch Kraftschluß, sondern gleichzeitig auch durch Formschluß anliegt und dadurch eine noch bessere Abdichtung erzielt. Der unter Druck kaltfließende Kunststoff der Auslaßkanüle 2 kann durch die von der Durchmesserverkleinerung 6 ausgeübte Druckkraft bei einer gewissen Einwirkzeit dazu veranlaßt werden, nach beiden Seiten von dieser Durchmesserverkleinerung 6 wegzufließen und somit auch im Inneren der Verschlußkappe 3 nahe deren Durchmesserverkleinerung 6 eine kleine Wulst zu bilden, die die Nut 7 auf dieser Seite begrenzt und später zusammen mit der Durchmesserverkleinerung 6 eine Rastverbindung bildet.

Die Durchmesserverkleinerung 6 ist im Ausführungsbeispiel ein Ringvorsprung, dessen Querschnitt sich zur Kappenmitte oder zum Kappeninneren hin verjüngt, wie man es besonders deutlich in Figur 2 erkennt. Der innenliegende Rand kleinsten Durchmessers dieser Durchmesserverkleinerung 6 ist dabei als winklige Kante 8 ausgebildet, die eine entsprechend hohe Flächenpressung ausübt, da sie nahezu linienförmig an der Außenseite der Auslaßkanüle 2 anliegt und sich eindrückt, bevor die Ringnut 7 gebildet ist. Durch diese erhöhte Flächenpressung wird das Kaltfließen des Kanülenwerkstoffes entsprechend begünstigt und beschleunigt.

Der die Durchmesserverkleinerung 6 bildende Ringvorsprung hat im Querschnitt gemäß Figur 2 gesehen beidseits der auf seinem kleinsten Umfang angeordneten Kante 8 schräge Übergangsflächen 9, die das Ein- und Ausrasten an der von ihm selbst gebildeten Ringnut 7 erleichtern und die Dichtwirkung verbessern.

Es sei an dieser Stelle erwähnt, daß der Querschnitt der Auslaßkanüle 2 und der Kappe 3 im Ausführungsbeispiel kreisförmig ist. Er könnte aber auch oval, elliptisch oder mehrkantig sein, woraus sich dann eine entsprechende Kontur der Durchmesserverkleinerung 6 ergibt beziehungsweise der von ihr gebildete Ringvorsprung dann kein Kreisring, sondern ein entsprechend geformter Ring wäre.

Die Kanüle 2 des Behälters 1 ist durch die Durchmesserverkleinerung 6 zunächst elastisch verformbar, damit sie an die in Figur 1 und 4 in dem rechten Längsschnitt dargestellte Schließposition gelangen kann, in welche der Kappenboden 10 auf der Mündung 4 aufliegt. Durch eine gewisse zeitliche Einwirkung in dieser Schließstellung ist dann die Kanüle 2 durch den schon beschriebenen Kaltfluß plastisch verformbar, so daß die elastischen Rückstellkräfte allmählich nachlassen, aber in erwünschter Weise die Ringnut 7 für die Rastverbindung zwischen Kappe 3 und Auslaß 2 entsteht.

Die Außenseite der Auslaßkanüle 2 ist dabei in den Ausführungsbeispielen etwas konisch von der Mündung 4 ausgehend zu dem Behälter 1 hin sich erweiternd ausgebildet. Auch die Verschlußkappe 3 hat einen sich im Anschluß an die Durchmesserverkleinerung 6 konisch verjüngenden Innenraum, dessen Querschnitt in Gebrauchsstellung gemäß Figur 1 und 4 den der in diesem Bereich von der Kappe 3 umschlossenen Kanüle 2 übertrifft, so daß ein geringfügiger Abstand bleiben kann. Die Dichtwirkung im Bereich der Durchmesserverkleinerung 6 und der Ringnut 7 ist dadurch besser, daß im übrigen die Kappe 3 nicht an der Außenseite der Kanüle 2 anliegt.

Ein zweckmäßiger Werkstoff für die Auslaßkanüle 2 ist Polypropylen oder Polyäthylen, während die Verschlußkappe 3 aus Polystyrol oder POM bestehen kann, das ein entsprechend härterer Kunststoff ist. Dabei kann gemäß Figur 1 bis 3 die Auslaßkanüle 2 mit dem Behälter 1 einstückig verbunden sein, wobei der Behälter 1 in diesem Falle eine Kunststofftube ist. Gemäß Figur 4 kann jedoch die Auslaßkanüle 2 auch separat hergestellt werden und mit einem Behälter beliebigen Werkstoffes oder Kunststoffes nachträglich verbunden werden.

In allen Figuren erkennt man außerdem, daß an der Außenseite der Kappe 3, zweckmäßigerweise im Bereich der Querschnitts- oder Durchmesserverkleinerung 6, ein Greifvorsprung 11 angeordnet ist, der dabei in diesem Falle als Greifring umläuft. Dadurch wird einerseits der Bereich der Durchmesserverkleinerung 6 noch weiter verstärkt, so daß er mit noch größerer Sicherheit bei dem Druck auf die Außenseite der Kanüle 2 zu Bildung der Ringnut 7 selbst praktisch nicht nachgibt, und andererseits wird dadurch die Bedienung der Verschlußkappe 3 beim Aufdrücken und auch wieder beim Abziehen gegen den Widerstand der Rastverbindung erleichtert.

In den Figuren 1, 3 und 4 erkennt man ferner, daß die Kappe 3 an ihrer der Verschlußseite abgewandten Oberseite einen Dorn 12 mit einer Spitze 13 zum Durchstoßen einer vor dem ersten Gebrauch an der Mündung 4 der Auslaßkanüle 2 angeordneten Membran 14 hat. Dabei ist dieser Dorn 12 von einem an der Kappe 3 und deren Boden 10 abstehenden Zentrierrand 15 mit radialem Abstand umschlossen, so daß sich eine gute Führung beim umgekehrten Aufstecken der Kappe 3 auf die Auslaßkanüle 2 gemäß Figur 3 ergibt, wodurch beim axialen Verschieben in Richtung des Pfeiles Pf1 der Dorn 12 die Membran 14 durchstößt. Auch dabei ist es günstig, wenn die Kappe 3 aus einem härteren Werkstoff als die Auslaßkanüle 2 und deren vorzugsweise einstückige Membrane 14 gefertigt ist, was wiederum das bleibende Eindrücken der Ringnut oder Rille 7 durch die Durchmesserverkleinerung 6 begünstigt.

Ein erheblicher Vorteil des durch die Kappe 3 und deren Querschnittsverkleinerung 6 gebildeten Hinterschnittes in Form einer Rille oder Ringnut 7 besteht darin, daß eine verschließbare Auslaßkanüle 2 entsteht, die auch zum Einführen in eine Körperhöhle geeignet ist, um den Behälterinhalt dort zu applizieren. Es wird nämlich durch die Einformung der Rille oder Ringnut 7 mit Hilfe der Querschnittsverkleinerung 6 vermieden, daß scharfe Kanten eines Gewindes oder eines werkzeuggeformten Hinterschnittes entstehen, die bei einer solchen Applikation direkt in eine Körperhöhle zu Verletzungen führen könnten. Der von der Kappe und ihrer Durchmesserverkleinerung 6 selbst gebildete Hinterschnitt in Form einer Rille oder Ringnut 7 ist aufgrund des kaltfließenden Werkstoffes so gut abgerundet und glatt, daß das erwähnte Einführen in eine Körperhöhle durch diese Rille oder Ringnut 7 nicht beeinträchtigt wird.

Die Auslaßkanüle 2 aus Kunststoff für einen Behälter 1 ist mittels einer Kappe 3 verschließbar, die an oder nahe ihrem der Mündung 4 der Kanüle 2 abgewandten Rand 5 eine insbesondere ringförmig umlaufende Durchmesserverkleinerung 6 hat, die sich in Schließstellung in die Außenseite der Kanüle 2 eindrückt. Dadurch, daß die Härte des Werkstoffes und/oder die Dicke der Wandung der Kappe 3 zumindest im Bereich dieser Durchmesser- oder Querschnittsverkleinerung 6 größer als die der Auslaßkanüle 2 in diesem Bereich ist, in welchem die Durchmesser- oder Querschnittsverkleinerung 6 in Gebrauchsstellung unter Schließdruck anliegt, und dadurch, daß zumindest die Auslaßkanüle 2 aus einem unter Druck kaltfließenden Kunststoff besteht, kann durch eine gewisse Einwirkzeit der in Gebrauchsstellung aufgesteckten Kappe 3 an der Außenseite der Auslaßkanüle 2 eine bleibende Rille oder Ringnut 7 nachträglich angeformt und dadurch ein rastender Verschluß gebildet werden.

## Patentansprüche

1. Behälter (1) mit einer mittels einer Kappe (3) verschließbaren Auslaßkanüle (2) aus Kunststoff, wobei die Kappe (3) an ihrer Innenseite - insbesondere an ihrem in Gebrauchsstellung der Mündung abgewandten Rand (5) ihrer Verschlußseite - eine nach innen ragende, umlaufende Querschnitts- oder Durchmesserverkleinerung (6) hat, die mit der Außenseite der Kanüle in VerschlußstellungeineDichtungbildet, **dadurchgekennzeichnet,** daß die Härte des Werkstoffes und/oder die Dicke der Wandung der Kappe (3) zumindest im Bereich der Durchmesserverkleinerung (6) größer als die der Auslaßkanüle (2) in dem Bereich ist, in welchem die Durchmesserverkleinerung (6) in Gebrauchsstellung unter Schließdruckanliegt, und daß zumindest die Auslaßkanüle (2) aus einem unter Druck kaltfließenden Kunststoff besteht, so daß die Durchmesserverkleinerung (6) an der Außenseite der Kanüle (2) nach einer gewissen Einwirkzeit in die Schließstellung der Kappe eine bleibende Rille oder Ringnut (7) ausbildet.

2. Behälter nach Anspruch 1, **dadurch gekennzeichnet, daß** die Durchmesserverkleinerung (6) ein Ringvorsprung ist, dessen Querschnitt sich zur Kappenmitte oder zum Kappeninneren hin verjüngt und dessen innenliegender Rand kleinsten Durchmessers insbesondere als Kante (8) ausgebildet ist.

3. Behälter nach Anspruch 1 oder 2, **dadurch gekennzeichnet, daß** der die Durchmesserverkleinerung (6) bildende Ringvorsprung im Querschnitt gesehen beidseits der auf seinem kleinsten Umfang angeordneten Kante (8) schräge, gegebenenfalls gekrümmte Übergangsflächen (9) aufweist.

4. Behälter nach einem der Ansprüche 1 bis 3, **dadurch gekennzeichnet, daß** die Kanüle (2) oder dergleichen Auslaß des Behälters (1) durch die Durchmesserverkleinerung (6) elastisch und durch eine gewisse zeitliche Einwirkung in Sclließotellung plastisch verformbar ist.

5. Behälter nach einem der Ansprüche 1 bis 4, **dadurch gekennzeichnet, daß** die Außenseite der Auslaßkanüle (2) etwas konisch von der Mündung (4) zu dem Behälter (1) hin sich erweiternd ausgebildet ist.

6. Behälter nach einem der Ansprüche 1 bis 5, **dadurch gekennzeichnet, daß** die Verschlußkappe (3) einen sich im Anschluß an die Durchmesserverkleinerung (6) konisch verjüngenden Innenraum hat, dessen Querschnitt in Gebrauchsstellung den der in diesem Bereich von der Kappe (3) umschlossenen Kanüle (2) übertrifft.

7. Behälter nach einem der Ansprüche 1 bis 6, **dadurch gekennzeichnet, daß** der Querschnitt der Auslaßkanüle (2) und der Kappe (3) kreisförmig oder oval, elliptisch oder mehrkantig ist.

8. Behälter nach einem der Ansprüche 1 bis 7, **dadurch gekennzeichnet, daß** die Auslaßkanüle (2) aus Polypropylen oder Polyäthylen und die Verschlußkappe (3) aus Polystyrol oder POM bestehen und daß die Auslaßkanüle (2) insbesondere einstückig mit dem Behälter (1), zum Beispiel einer Tube, ist.

9. Behälter nach einem der Ansprüche 1 bis 8, **dadurch gekennzeichnet, daß** die Kappe (3) an ihrer der Verschlußseite abgewandten Oberseite einen Dorn (12) oder dergleichen spitzen Vorsprung zum Durchstoßen einer vor dem Gebrauch an der Mündung (4) der Auslaßkanüle (2) angeordneten Membran (14) hat und daß dieser Dorn (12) oder Vorsprung insbesondere von einem an der Kappe (3) abstehenden Zentrierrand (15) mit radialem Abstand umschlossen ist.

10. Behälter nach einem der vorstehenden Ansprüche, **dadurch gekennzeichnet, daß** an der Außenseite der Kappe (3), insbesondere im Bereich der Querschnitts- oder Durchmesserverkleinerung (6), wenigstens ein Greifvorsprung (11) angeordnet ist, zum Beispiel ein Greifring umläuft.

## Claims

1. Container (1) having an outlet cannula (2) made of plastics which can be closed off by means of a cap (3), the cap (3) having on its inside - particularly on that edge (5) of its closure side which is remote from the mouth in the position of use - an inwardly projecting circumferential cross-sectional or diametric constriction (6) which forms a seal with the outside of the cannula in the closed position, **characterised in that** the hardness of the material and/or the thickness of the wall of the cap (3) at least in the region of the diametric constriction (6) is greater than that of the outlet cannula (2) in the region in which the diametric constriction (6) abuts under the closing pressure in the position of use, and **in that** at least the outlet cannula (2) consists of a plastic capable of cold flow under pressure, so that the diametric constriction (6) forms a permanent channel or annular groove (7) on the outside of the cannula (2) after a certain period of effect in the closed position of the cap.

2. Container according to claim 1, **characterised in that** the diametric constriction (6) is an annular projection the cross section of which tapers towards the centre or interior of the cap and the inner edge of which with the smallest diameter is formed as an edge (8), in particular.

3. Container according to claim 1 or 2, **characterised in that**, viewed in cross section, the annular projection forming the diametric constriction (6) has inclined, possibly curved transitional surfaces (9) on both sides of the edge disposed on its smallest circumference.

4. Container according to one of claims 1 to 3, **characterised in that** the cannula (2) or similar outlet from the container (1) is elastically deformable by the diametric constriction (6) and plastically deformable by being subjected to a certain length of time in the closed position.

5. Container according to one of claims 1 to 4, **characterised in that** the outside of the outlet cannula (2) is somewhat conical in construction, widening out from the mouth (4) to the container (1).

6. Container according to one of claims 1 to 5, **characterised in that** the closure cap (3) has an interior space which tapers conically adjacent to the diametric constriction (6), the cross section of said space in the position of use exceeding that of the cannula (2) surrounded by the cap (3) in this region.

7. Container according to one of claims 1 to 6, **characterised in that** the cross section of the outlet cannula (2) and the cap (3) is circular or oval, elliptical or polygonal.

8. Container according to one of claims 1 to 7, **characterised in that** the outlet cannula (2) consists of polypropylene or polyethylene and the closure cap (3) consists of polystyrene or POM and the outlet cannula (2) is in particular integral with the container (1), for example a tube.

9. Container according to one of claims 1 to 8, **characterised in that** the cap (3) has, on its upper side remote from the closure side, a spike (12) or similar sharp projection for piercing a membrane (14) disposed over the mouth (4) of the outlet cannula (2) before use and **in that** this spike (12) or projection is surrounded in particular by a centring edge (15) radially spaced therefrom, protruding from the cap (3).

10. Container according to one of the preceding claims, **characterised in that** at least one gripping projection (11), for example a gripping ring, encircles the outside of the cap (3), particularly in the region of the cross-sectional or diametric constriction (6).

## Revendications

1. Réservoir (1) avec une buse de distribution (2) en matière plastique fermée au moyen d'un capuchon (3), dans lequel le capuchon (3) a une réduction de section transversale ou une réduction de diamètre (6) circulaire dirigée vers l'intérieur sur sa face interne, plus particulièrement sur le bord (5) opposé du côté de la fermeture, en position d'utilisation de l'ouverture, réduction qui forme un joint avec la face externe de la buse en position de fermeture, **caractérisé en ce que** la dureté du matériau et/ou l'épaisseur de la paroi du capuchon (3) est au moins, dans la zone de la réduction de diamètre (6), supérieure à celle de la buse de distribution (2) dans la zone dans laquelle la réduction de diamètre (6) se trouve sous pression de fermetures en position d'utilisation, et **en ce qu'**au moins la buse de distribution (2) se compose d'une matière plastique fluée à froid sous pression, de sorte que la réduction de diamètre (6) forme une rainure ou une rainure pour anneau de retenue (7) permanente sur la face externe de la buse (2), après un certain temps d'imprégnation dans la position de fermeture du capuchon.

2. Réservoir selon la revendication 1, **caractérisé en ce que** la réduction de diamètre (6) est une partie saillante en anneau dont la section transversale se rétrécit vers le milieu du capuchon ou l'intérieur du capuchon et dont le bord intérieur de plus petit diamètre, est constitué particulièrement comme arête (8).

3. Réservoir selon la revendication 1 ou 2, **caractérisé en ce que** la partie saillante en anneau formant la réduction de diamètre (6) présente des surfaces de transition (9) inclinées et, le cas échéant, incurvées, dans la section transversale visible des deux côtés de l'arête (8) disposée sur sa dimension la plus petite.

4. Réservoir selon l'une quelconque des revendications 1 à 3, **caractérisé en ce que** la buse (2) ou sortie similaire du réservoir (1) est malléable par la réduction de diamètre (6)' de façon élastique et par un certain temps d'imprégnation de façon plastique en position de fermeture.

5. Réservoir selon l'une quelconque des revendications 1 à 4, **caractérisé en ce que** la face externe de la buse de distribution (2) est réalisée en forme de cône s'élargissant de l'ouverture (4) au réservoir (1).

6. Réservoir selon l'une quelconque des revendications 1 à 5, **caractérisé en ce que** le capuchon de fermeture (3) présente un espace intérieur se rétrécissant en forme de cône à la suite de la réduction de diamètre (6), espace dont la section transversale dépasse dans la position d'utilisation de la buse (2) entourée dans cette zone par le capuchon (3).

7. Réservoir selon l'une quelconque des revendications 1 à 6, **caractérisé en ce que** la section transversale de la buse de distribution (2) et du capuchon (3) a la forme d'un cercle ou est ovale, elliptique ou polygonale.

8. Réservoir selon l'une quelconque des revendications 1 à 7, **caractérisé en ce que** la buse de distribution (2) se compose de polypropylène ou de polyéthylène et le capuchon de fermeture (3) de polystyrol ou d'oxyde polyméthylénique, et **en ce que** la buse de distribution (2) forme particulièrement une seule pièce avec le réservoir (1), par exemple, un tube.

9. Réservoir selon l'une quelconque des revendications 1 à 8, **caractérisé en ce que** le capuchon (3) a, sur sa face supérieure opposée au côté de fermeture, un tourillon (12) ou une partie saillante en pointe similaire pour percer une membrane (14) disposée avant l'utilisation sur l'ouverture (4) de la buse de distribution (2), et **en ce que** ce tourillon (12) ou partie saillante est entouré particulièrement par un rebord de centrage (15) faisant saillie du capuchon (3) avec un écart radial.

10. Réservoir selon l'une quelconque des revendications, **caractérisé en ce que**, sur la face externe du capuchon (3), particulièrement dans la zone de la réduction de la section transversale ou du diamètre (6), est disposée au moins une partie saillante à griffes (11), par exemple, un anneau à griffes circulaire.
